# EUROPÄISCHE PATENTSCHRIFT

(11) **EP 2 601 662 B1**
(45) Veröffentlichungstag und Bekanntmachung des Hinweises auf die Patenterteilung: **07.10.2015**
(21) Anmeldenummer: 11741102.5
(22) Anmeldetag: 06.07.2011
(51) Int. Cl.: H01H 3/30, H01H 31/00

(54) **ANTRIEB FÜR EINEN TRENNSCHALTER MIT C O-SCHALTVERMÖGEN**
DRIVE FOR A SWITCH DISCONNECTOR WITH C O SWITCHING CAPACITY
ENTRAÎNEMENT POUR UN SECTIONNEUR À CAPACITÉ DE COMMUTATION C OU O

(30) Priorität: 02.08.2010 DE 102010033042
(43) Veröffentlichungstag der Anmeldung: 12.06.2013
(73) Patentinhaber: ABB Technology AG, 8050 Zürich (CH)
(72) Erfinder: KÖRBER, Franz-Josef, 63674 Altenstadt (DE)
(74) Vertreter: Kock, Ina
(86) Internationale Anmeldenummer: PCT/EP2011/003356
(87) Internationale Veröffentlichungsnummer: WO 2012/016618

(56) Entgegenhaltungen:
- EP-A1- 1 993 115
- DE-A1- 3 131 219
- DE-B- 1 098 071
- US-A1- 2006 006 143

## Beschreibung

Die Erfindung betrifft einen Antrieb für einen Trennschalter mit **C** und **O**-Schaltvermögen mit einem als Schaltkontakt dienenden Schaltstift und mit einem elektromotorisch betriebenen Spindeltrieb mit einer Spindelmutter.

Ein Trennschalter ist ein elektrischer Hochspannungsschalter mit geringem Stromschaltvermögen für Hochspannungsanlagen. Üblicherweise weist er einen Schaltfehlerschutz auf, der ein irrtümliches Öffnen und Schließen unter Last verhindert. Bei einem Trennvorgang unter Last würde ein Trennschalter aufgrund des dabei auftretenden Lichtbogens zerstört werden.

Aus der EP 1 993 115 A1 ist ein Trennschalter bekannt, bei dem ein beweglicher Teil und ein stationärer Teil in Kontakt miteinander gebracht bzw. wieder voneinander getrennt werden können, indem eine Druckfeder auf den beweglichen Teil wirkt.

Die US 2006/0006143 A1 offenbart einen Erdungsschalter für eine Mittelspannungsschaltanlage, bei dem ebenfalls Druckfedern zum Einsatz kommen.

In der DE 10 98 071 B wird ein Lasttrennschalter mit Sprungschaltung der Schalterwelle beschrieben, der eine Zugfeder enthält.

**C** und **O**-Schaltvermögen bedeutet, dass der so bezeichnete Schalter, im vorliegenden Fall ein Trennschalter, innerhalb einer C- oder O-Schaltung ein zu spezifizierendes Schaltvermögen bereitstellt. Dieses Schaltvermögen wird von der Schaltgeschwindigkeit bestimmt.

Nun zurück zum eigentlichen Trennschalter, der, wie bereits erläutert, ein als elektrischer Hochspannungsschalter mit eingeschränktem Stromschaltvermögen für Hochspannungsanlagen oder Hochspannungsschaltanlagen zum Einsatz kommt. Für die Trennung der elektrischen Verbindung unter Last sind Leistungsschalter oder Lasttrennschalter mit hohem Stromschaltvermögen erforderlich, welche im Regelfall mit dem Trennschalter in Reihenschaltung kombiniert werden.

Demgemäß werden Trennschalter entsprechend ihrer Bestimmung zwar ausschließlich bei geöffneten Leistungsschaltern betätigt, jedoch sind durch die Steuerkapazitäten über die Schaltstrecken der Leistungsschalter so die Kapazität der angeschlossenen Netzteile die mit diesen Kapazitäten verbundenen Ausgleichsströme ein- beziehungsweise auszuschalten.

Insoweit sind Trennschalter für ein Mindestschaltvermögen ausgelegt, damit beim Schalten von kapazitiven Strömen der Sammelschienen, induktiven Strömen von leer laufenden Transformatoren und auch beim Sammelschienenwechsel die Lichtbogenkontakte der Stiftkontakte des Trennschalters nicht oder zumindest nicht zu rasch verschleißen, zumal durch das wechselfrequente Abreißen des Lichtbogens transiente Überspannungen erzeugt werden, welche das Zustandekommen von Lichtbögen begünstigen.

Die Schaltzeit eines herkömmlichen Motorantriebes für den Trennschalter beträgt ca. 1 Sekunde, die Schaltgeschwindigkeit liegt bei ca. 0,1 m/s. Bedingt durch die Zeitdauer des Lichtbogens beim Schalten von kapazitiven Strömen der Sammelschienen, induktiven Strömen von leer laufenden Transformatoren und auch beim Sammelschienenwechsel (bus current transfer switching) kommt es zum Verschleiß der Lichtbogenkontakte der Trennerstifte. Aus diesen Gründen kann bislang speziell das Schalten von leer laufenden Transformatoren nur mit einem schnellen Leistungsschalter (Trafofeld) erfolgen.

Andererseits kann ein schneller Trennschalter infolge seiner sehr kurzen Lichtbogenzeiten diesen Nachteil vermeiden und ist somit bei richtiger Auslegung für das Schalten von leer laufenden Transformatoren geeignet. Er ersetzt somit einen Leistungsschalter.

Ausgehend von diesem Stand der Technik ist es Aufgabe der Erfindung, einen Trennschalter der eingangs genannten Art anzugeben, der hinsichtlich seines Schaltverhaltens im Sinne einer schnellen Schaltfähigkeit optimiert ist und auf einfache Weise und mit wenig Aufwand herstellbar ist.

Diese Aufgabe wird gelöst durch die Merkmale des Anspruchs 1. Demgemäß ist vorgesehen, dass ein von einer Druckfeder belastetes und um einen ortsfesten Drehpunkt schwenkbares Stellelement vorgesehen ist, welches von der Spindelmutter beaufschlagt ist, wobei das Stellelement seinerseits mit einer Stellvorrichtung zusammenarbeitet, welche den Schaltstift betätigt.

Vorteilhafterweise ist beim erfindungsgemäßen Antrieb vorgesehen, dass das Stellelement mit der Druckfeder gelenkig verbunden ist, wobei die Druckfeder von einem Federpaket gebildet ist, das bistabil gelagert ist.

Die Druckfeder ist an der dem Anlenkpunkt des Stellelements gegenüberliegenden Seite ortsfest gelagert.

Hierdurch ist eine Anordnung geschaffen, welche mit Hilfe der der Druckfeder eigenen Federkraft eine Schwenkbewegung des Stellelements um seinen ortsfesten Drehpunkt bewirkt, sobald das Stellelement von der Spindelmutter beaufschlagt und aus seiner aktuellen Lage entfernt wird, indem es die entgegengesetzte der beiden stabilen Positionen einnimmt.

Eine Stirnfläche der Stellscheibe beziehungsweise des Stellzylinders ist mit wenigstens einem von dem Stellelement beaufschlagbaren, exzentrisch angeordneten Stellbolzen versehen zwecks Drehbetätigung der Stellscheibe beziehungsweise des Stellzylinders.

Hierzu beaufschlagt das Stellelement, welches als Doppelschaltgabel ausgebildet ist, also mit zwei Schaltgabeln versehen ist, wobei die Spindelmutter in eine erste Schaltgabel eingreift und diese je nach Bewegung des zugeordneten Spindeltriebs entsprechend betätigt, und eine zweite Schaltgabel wenigstens einen der auf der einen Stirnfläche der Stellscheibe beziehungsweise des Stellzylinders exzentrisch angeordneten Stellbolzen beaufschlagt und hierdurch die Stellscheibe beziehungsweise den Stellzylinder in Drehung versetzt.

Vorteilhafterweise ist der erfindungsgemäße Antrieb dadurch gekennzeichnet, dass die Druckfeder eine Federkraft aufweist, welche die C- oder O-Schaltfähigkeit des Antriebs gewährleistet.

In zweckmäßiger Weiterbildung der Erfindung ist die Stellvorrichtung von einer Stellscheibe oder einem Stellzylinder gebildet, deren beziehungsweise dessen Umfangsfläche sich mit einer Stellwelle zur Betätigung des Schaltstiftes im Eingriff befindet, vorzugsweise mittels formschlüssigen Eingriffs.

Die erfindungsgemäße Konstruktion betrifft einen schnell laufenden Trennschalterantrieb nach dem Sprungfederprinzip. In den Endlagen (EIN und AUS) wird der Kontaktstift durch die Restspannung der Federn sicher gehalten. Die Schalthandlung wird über das motorisch angetriebene Spindelgetriebe eingeleitet. Während der Trennerstift zunächst in Ruhe bleibt, wird die Feder bereits in Richtung instabile Mittellage gespannt und das Stellelement legt sich an die Schaltwelle an.

Nachdem dieser Berührungskontakt hergestellt ist, entspannt sich die Feder aus der metastabilen Mittellage in die entsprechende stabile Endlage, in welcher der Trennschalter geöffnet ist. Der Drehwinkel der von der Schaltgabel beaufschlagten Stellvorrichtung beträgt ca. 80° bis 100°. Die Umsetzung auf größere Drehwinkel von zum Beispiel 286° beziehungsweise 306° kann mittels eines Vorgeleges realisiert werden.

Somit bestehen beste Voraussetzungen, den erfindungsgemäßen schnellen Trennschalterantrieb, insbesondere wegen der vorhandenen Drehdurchführung der Trennschalter, an bestehende Trennschalter anzukoppeln.

Diese und weitere vorteilhafte Merkmale sowie Vorteile und Verbesserungen sind Gegenstand der weiteren Ansprüche.

Anhand eines in der beigefügten Zeichnung schematisch gezeigten Ausführungsbeispiels sollen die Erfindung, besondere vorteilhafte Ausgestaltungen und Verbesserungen der Erfindung sowie besondere Vorteile der Erfindung näher erläutert und beschrieben werden.

Es zeigen:
- Fig. 1: eine Schemaskizze des erfindungsgemäßen Antriebes in metastabiler Mittellage,
- Fig. 2: eine Schemaskizze des erfindungsgemäßen Antriebes in stabiler erster Endlage und
- Fig. 3: eine Schemaskizze des erfindungsgemäßen Antriebes in stabiler zweiter Endlage.

In Fig. 1 ist eine Schemaskizze eines Ausführungsbeispieles des erfindungsgemäßen Antriebs 10 gezeigt, der ein Stellelement 12, eine Druckfeder 14, eine Stellvorrichtung 16 und einen Spindeltrieb 18 mit daran befindlicher Spindelmutter 20 aufweist.

Das Stellelement 12 weist seinerseits eine an ein Flanschteil 22 anschließende Doppelschaltgabel 24 mit einer ersten und einer zweiten Schaltgabel 26, 28 auf, wobei das Stellelement 12 um einen ortsfest im Flanschteil 22 angeordneten Drehpunkt 30 schwenkbar ist.

Ferner ist das der Doppelschaltgabel 24 abgewandte Ende des Flanschteiles 22 in einem gemeinsamen Gelenk 32 mit der Druckfeder 14 gelenkig verbunden. Die Druckfeder 14 ist im gezeigten Ausführungsbeispiel als Federpaket ausgebildet und in einer zylindrischen Hülse 34 angeordnet, welche an ihrem dem Stellelement 12 zugewandten Ende das gemeinsame Drehgelenk 32 aufweist, während das entgegengesetzte Ende der Hülse 34 um einen ortsfesten Drehpunkt 36 schwenkbar gelagert ist.

Die in der Doppelschaltgabel 24 des Stellelements 12 vereinigten Schaltgabeln 26, 28 sind benachbart aber nicht gleichgerichtet, das heißt, ihre Gabelöffnungen weisen nicht in die gleiche Richtung sondern ihre Ausrichtung ist um 90° zueinander versetzt.

Während die Gabelöffnung 27 der ersten Schaltgabel 26 in Richtung der Verlängerung der Verbindungslinie des Drehgelenks 32 mit dem ortsfesten Drehpunkt 30 im Flanschteil 22 auf die Stellvorrichtung 16 weist, ist die Gabelöffnung 29 der zweiten Schaltgabel 28 senkrecht oder in einem anderen Winkel hierzu in Richtung auf den bereits erwähnten Spindeltrieb 18 mit der Spindelmutter 20 angeordnet.

Die Stellvorrichtung 16 ist von einem Kreiszylinder 38 gebildet, der um eine Mittelachse 40 drehbar abgeordnet ist, welche die Verlängerung der Verbindungslinie des Drehgelenks 32 mit dem ortsfesten Drehpunkt 30 im Flanschteil 22 auf die Stellvorrichtung 16 senkrecht schneidet, das heißt senkrecht aus der Zeichenebene heraustritt.

An seiner parallel zur Zeichenebene verlaufenden, dem Stellelement 12 benachbarten Stirnfläche 42 ist ein Schaltbolzen 44 angebracht, der zum wechselweisen Eingriff mit der ersten Schaltgabel 26 dient, welche ihn abhängig von der Beaufschlagung des Stellelements 12 einerseits durch die Druckfeder 14 und andererseits durch die Spindelmutter 20 aus der in Fig. 1 gezeigten in Bezug auf die Druckfeder 14 metastabilen Mittellage jeweils in eine von zwei stabilen Endlagen bewegt, wodurch die Stellvorrichtung 16, das heißt der Kreiszylinder entsprechend verdreht wird.

Mit der Stellvorrichtung 16 im Eingriff ist eine hierzu achsparallel angeordnete Schaltwelle 46, welche in nicht näher gezeigter Weise den zugeordneten Schaltkontakt des ebenfalls nicht näher gezeigten Trennschalters betätigt.

In Fig. 2 ist das in Fig. 1 gezeigte und vorstehend erläuterte Ausführungsbeispiel eines erfindungsgemäßen Antriebs für einen Trennschalter in Schließstellung des nicht näher gezeigten Schaltkontaktes wiedergegeben. Die Druckfeder 14 befindet sich in dieser Schaltstellung in einer ihrer beiden stabilen Endlagen, welche durch Abwärtsbewegung der Spindelmutter 20 eingeleitet wurde.

Ferner ist gut zu erkennen, dass das zwischen dem Stellelement 12 sowie der Druckfeder 14 befindliche Drehgelenk 32 sich in dieser Stellung aus der durch die Verbindungslinie des Drehpunktes 30 im Stellelement 12 mit dem Schwenkpunkt 36 der Druckfeder 14 gebildeten Geraden seitlich, das heißt nach links, entfernt hat, wodurch die erste Schaltgabel 26 den Schaltbolzen 44 der Stellvorrichtung 16 nach rechts beaufschlagt. Hierdurch wird wiederum die Schaltwelle 46 in entgegengesetzter Drehrichtung verdreht.

In Fig. 3 ist das in Fig. 1 gezeigte und vorstehend erläuterte Ausführungsbeispiel eines erfindungsgemäßen Antriebs für einen Trennschalter in Schließstellung des nicht näher gezeigten Schaltkontaktes wiedergegeben. Die Druckfeder 14 befindet sich in dieser Schaltstellung in einer ihrer beiden stabilen Endlagen, welche durch Aufwärtsbewegung der Spindelmutter 20 eingeleitet wurde.

Ferner ist gut zu erkennen, dass das zwischen dem Stellelement 12 sowie der Druckfeder 14 befindliche Drehgelenk 32 sich in dieser Stellung aus der durch die Verbindungslinie des Drehpunktes 30 im Stellelement 12 mit dem Schwenkpunkt 36 der Druckfeder 14 gebildeten Geraden seitlich, das heißt nach rechts, entfernt hat, wodurch die erste Schaltgabel 26 den Schaltbolzen 44 der Stellvorrichtung 16 nach links beaufschlagt. Hierdurch wird wiederum die Schaltwelle 46 in entgegengesetzter Drehrichtung verdreht.

### Bezugszeichenliste

- 10: Antrieb
- 12: Stellelement
- 14: Druckfeder
- 16: Stellvorrichtung
- 18: Spindeltrieb
- 20: Spindelmutter
- 22: Flanschteil
- 24: Doppelschaltgabel
- 26: erste Schaltgabel
- 27: erste Gabelöffnung
- 28: zweite Schaltgabel
- 29: zweite Gabelöffnung
- 30: Drehpunkt
- 32: Drehgelenk
- 34: Hülse
- 36: Schwenkpunkt
- 38: Kreiszylinder
- 40: Mittelachse
- 42: Stirnfläche
- 44: Schaltbolzen
- 46: Schaltwelle

## Patentansprüche

1. Antrieb für einen Trennschalter mit einem als Schaltkontakt dienenden Schaltstift, mit einem elektromotorisch betriebenen Spindeltrieb (18) mit einer Spindelmutter (20), und mit einer Druckfeder (14),
**gekennzeichnet durch**
• ein von der Druckfeder (14) belastetes und um einen ortsfesten Drehpunkt (30) schwenkbares, als Doppelschaltgabel mit einer ersten und einer zweiten Schaltgabel (26, 28) ausgebildetes Stellelement (12), ,
• welches mit der Druckfeder (14) in einem gemeinsamen Drehgelenk (32) gelenkig verbunden ist,
• und in welches einerseits die Spindelmutter (20) eingreift,
• und welches andererseits mit einer von einer Stellscheibe oder einem Stellzylinder gebildeten Stellvorrichtung (16) zusammenarbeitet,
• wobei eine Stirnfläche der Stellscheibe beziehungsweise des Stellzylinders mit wenigstens einem von dem Stellelement (12) beaufschlagbaren, exzentrisch angeordneten Stellbolzen (44) versehen ist zwecks Drehbetätigung der Stellscheibe beziehungsweise des Stellzylinders,
• und wobei die Druckfeder (14) von einem Federpaket gebildet ist, das bistabil gelagert ist und an der dem Anlenkpunkt des Stellelementes (12) gegenüberliegenden Seite ortsfest gelagert ist.

2. Antrieb nach Anspruch 1, **dadurch gekennzeichnet, dass** der Stellbolzen (44) zum wechselweisen Eingriff mit der ersten Schaltgabel (26) dient, welche ihn abhängig von der Beaufschlagung des Stellelements (12) einerseits durch die Druckfeder (14) und andererseits durch die Spindelmutter (20) aus einer metastabilen Mittellage der Druckfeder (14) jeweils in eine von zwei stabilen Endlagen bewegt, wodurch die Stellvorrichtung entsprechend verdreht wird.

3. Antrieb nach Anspruch 1 oder 2, **dadurch gekennzeichnet, dass** die Doppelschaltgabel (24) an ein Flanschteil (22) anschließt und dass der ortsfeste Drehpunkt (30) in dem Flanschteil (22) angeordnet ist.

4. Antrieb nach einem der vorherigen Ansprüche, **dadurch gekennzeichnet, dass** die in der Doppelschaltgabel (24) des Stellelements (12) vereinigten Schaltgabeln benachbart, aber nicht gleichgerichtet sind.

5. Antrieb nach Anspruch 4, **dadurch gekennzeichnet, dass** in einer metastabilen Mittellage der Druckfeder (14) die Gabelöffnung (27) der ersten Schaltgabel (26) in Richtung einer Verlängerung der Verbindungslinie des Drehgelenks (32) mit dem ortsfesten Drehpunkt (30) weist, und dass die Gabelöffnung (29) der zweiten Schaltgabel (28) senkrecht oder in einem anderen Winkel hierzu in Richtung auf den Spindeltrieb (18) angeordnet ist.

6. Antrieb nach einem der vorherigen Ansprüche, **dadurch gekennzeichnet, dass** die Stellvorrichtung (16) um eine Mittelachse (40) drehbar angeordnet ist, welche in einer metastabilen Mittellage der Druckfeder (14) eine Verlängerung der Verbindungslinie des Drehgelenks (32) mit dem ortsfesten Drehpunkt (30) senkrecht schneidet.

7. Antrieb nach einem der vorherigen Ansprüche, **dadurch gekennzeichnet, dass** mit der Stellvorrichtung (16) eine hierzu achsparallel angeordnete Schaltwelle (46) im Eingriff ist, welche den Schaltkontakt des Trennschalters betätigt.

8. Antrieb nach einem der vorherigen Ansprüche, **dadurch gekennzeichnet, dass** die Druckfeder (14) eine Federkraft aufweist, welche eine C-und O-Schaltfähigkeit des Antriebs gewährleistet.

9. Antrieb nach einem der vorherigen Ansprüche, **dadurch gekennzeichnet, dass** in Schließstellung des Trennschalters sich die Druckfeder (14) in einer ihrer beiden stabilen Endlagen befindet.

10. Antrieb nach einem der vorherigen Ansprüche, **dadurch gekennzeichnet, dass** eine der beiden stabilen Endlagen der Druckfeder (14) durch Abwärtsbewegung der Spindelmutter (20) eingeleitet wird, und die andere der beiden stabilen Endlagen der Druckfeder (14) durch Aufwärtsbewegung der Spindelmutter (20) eingeleitet wird.

11. Antrieb nach einem der vorherigen Ansprüche, **dadurch gekennzeichnet, dass** in Schließstellung des Trennschalters sich das Drehgelenk (32) aus der durch eine Verbindungslinie des ortsfesten Drehpunktes (30) mit einem Schwenkpunkt (36) der Druckfeder (14) gebildeten Geraden seitlich entfernt hat, wodurch die erste Schaltgabel (26) den Schaltbolzen (44) nach rechts oder links beaufschlagt.

## Claims

1. Drive for a switch disconnector comprising a switching pin acting as switching contact, comprising a spindle drive (18) operated by an electric motor and having a spindle nut (20), and comprising a compression spring (14),
**characterized by**
• an actuating element (12), which is loaded by the compression spring (14) and is pivotable about a stationary fulcrum (30), and which is in the form of a twin switching fork having a first switching fork and a second switching fork (26, 28),
• which actuating element is connected in articulated fashion to the compression spring (14) in a common swivel joint (32),
• and into which actuating element firstly the spindle nut (20) engages,
• and secondly, which actuating element interacts with an actuating apparatus (16) formed by an actuating disc or an actuating cylinder,
• wherein an end face of the actuating disc or of the actuating cylinder is provided with at least one eccentrically arranged actuating bolt (44), which can be acted upon by the actuating element (12), for the purpose of rotary actuation of the actuating disc or the actuating cylinder,
• and wherein the compression spring (14) is formed by a set of springs which is mounted bistably and is mounted fixed in position on the side opposite the articulation point of the actuating element (12).

2. Drive according to Claim 1, **characterized in that** the actuating bolt (44) is used for mutual engagement with the first switching fork (26), which moves it out of a metastable central position of the compression spring (14) in each case into one of two stable end positions depending on the action of the actuating element (12) firstly by the compression spring (14) and secondly by the spindle nut (20), as a result of which the actuating apparatus is rotated correspondingly.

3. Drive according to Claim 1 or 2, **characterized in that** the twin switching fork (24) adjoins a flange part (22), and **in that** the stationary fulcrum (30) is arranged in the flange part (22).

4. Drive according to one of the preceding claims, **characterized in that** the switching forks combined in the twin switching fork (24) of the actuating element (12) are adjacent to one another but not pointing in the same direction.

5. Drive according to Claim 4, **characterized in that**, in a metastable central position of the compression spring (14), the fork opening (27) of the first switching fork (26) points in the direction of an extension of the connecting line between the swivel joint (32) and the stationary fulcrum (30), and **in that** the fork opening (29) of the second switching fork (28) is arranged perpendicular thereto or at another angle thereto in the direction of the spindle drive (18).

6. Drive according to one of the preceding claims, **characterized in that** the actuating apparatus (16) is arranged rotatably about a central axis (40) which, in a metastable central position of the compression spring (14), perpendicularly intersects an extension of the connecting line between the swivel joint (32) and the stationary fulcrum (30).

7. Drive according to one of the preceding claims, **characterized in that** a switching shaft (46) arranged axially parallel with respect to the actuating apparatus (16) is in engagement therewith, said switching shaft actuating the switching contact of the switch disconnector.

8. Drive according to one of the preceding claims, **characterized in that** the compression spring (14) has a spring force which ensures a C and 0 switching capability of the drive.

9. Drive according to one of the preceding claims, **characterized in that** in the closing position of the switch disconnector, the compression spring (14) is in one of its two stable end positions.

10. Drive according to one of the preceding claims, **characterized in that** one of the two stable end positions of the compression spring (14) is introduced by a downwards movement of the spindle nut (20), and the other of the two stable end positions of the compression spring (14) is introduced by an upwards movement of the spindle nut (20).

11. Drive according to one of the preceding claims, **characterized in that**, in the closing position of the switch disconnector, the swivel joint (32) has been removed laterally from the straight line formed by a connecting line between the stationary fulcrum (30) and a pivoting point (36) of the compression spring (14), as a result of which the first switching fork (26) acts on the switching bolt (44) towards the right or towards the left.

## Revendications

1. Entraînement pour un sectionneur comprenant une tige de commutation servant de contact de commutation, un entraînement à broche (18) entraîné par un moteur électrique avec un écrou de broche (20), et un ressort de compression (14),
**caractérisé par**
- un élément de commande (12) sollicité par le ressort de compression (14) et pouvant pivoter autour d'un centre de rotation fixe (30), réalisé sous forme de fourche de commutation double avec une première et une deuxième fourche de commutation (26, 28),
- lequel élément de commande est connecté de manière articulée au ressort de compression (14) dans une articulation pivotante commune (32),
- et dans lequel s'engage d'une part l'écrou de broche (20),
- et qui coopère d'autre part avec un dispositif de commande (16) formé par un disque de commande ou un cylindre de commande,
- une surface frontale du disque de commande ou du cylindre de commande étant pourvue d'au moins un boulon de commande (44) disposé de manière excentrique, pouvant être sollicité par l'élément de commande (12), afin d'actionner en rotation le disque de commande ou le cylindre de commande,
- et le ressort de compression (14) étant formé par un paquet de ressort qui est supporté de manière bistable et qui est supporté fixement sur le côté opposé au point d'articulation de l'élément de commande (12).

2. Entraînement selon la revendication 1, **caractérisé en ce que** le boulon de commande (44) sert à l'engagement réciproque avec la première fourche de commutation (26) qui le déplace, en fonction de la sollicitation de l'élément de commande (12) d'une part par le ressort de compression (14) et d'autre part par l'écrou de broche (20), d'une position centrale métastable du ressort de compression (14) à chaque fois dans une de deux positions d'extrémité stables, de sorte que le dispositif de commande soit tourné de manière correspondante.

3. Entraînement selon la revendication 1 ou 2, **caractérisé en ce que** la fourche de commutation double (24) se raccorde à une partie de bride (22) et **en ce que** le centre de rotation fixe (30) est disposé dans la partie de bride (22).

4. Entraînement selon l'une quelconque des revendications précédentes, **caractérisé en ce que** les fourches de commutation réunies dans la fourche de commutation double (24) de l'élément de commande (12) sont adjacentes mais ne sont pas orientées dans le même sens.

5. Entraînement selon la revendication 4, **caractérisé en ce que** dans une position centrale métastable du ressort de compression (14), l'ouverture de fourche (27) de la première fourche de commutation (26) est tournée dans la direction d'un prolongement de la ligne reliant l'articulation pivotante (32) au centre de rotation fixe (30), et **en ce que** l'ouverture de fourche (29) de la deuxième fourche de commutation (28) est disposée perpendiculairement ou suivant un autre angle par rapport à celle-ci dans la direction de l'entraînement à broche (18).

6. Entraînement selon l'une quelconque des revendications précédentes, **caractérisé en ce que** le dispositif de commande (16) est disposé de manière à pouvoir tourner autour d'un axe médian (40) qui, dans une position centrale métastable du ressort de compression (14), coupe perpendiculairement un prolongement de la ligne reliant l'articulation pivotante (32) au centre de rotation fixe (30).

7. Entraînement selon l'une quelconque des revendications précédentes, **caractérisé en ce qu'**un arbre de commutation (46) est en prise avec le dispositif de commande (16) avec son axe parallèle à celui-ci, lequel arbre de commutation actionne le contact de commutation du sectionneur.

8. Entraînement selon l'une quelconque des revendications précédentes, **caractérisé en ce que** le ressort de compression (14) présente une force de ressort qui garantit une capacité de commutation C et 0 de l'entraînement.

9. Entraînement selon l'une quelconque des revendications précédentes, **caractérisé en ce que** dans la position de fermeture du sectionneur, le ressort de compression (14) se trouve dans l'une de ses deux positions d'extrémité stables.

10. Entraînement selon l'une quelconque des revendications précédentes, **caractérisé en ce que** l'une des deux positions d'extrémité stables du ressort de compression (14) est amorcée par un déplacement vers le bas de l'écrou de broche (20), et l'autre des deux positions d'extrémité stables du ressort de compression (14) est amorcée par un déplacement vers le haut de l'écrou de broche (20) .

11. Entraînement selon l'une quelconque des revendications précédentes, **caractérisé en ce que** dans la position de fermeture du sectionneur, l'articulation pivotante (32) s'est éloignée latéralement de la droite formée par une ligne reliant le centre de rotation fixe (30) à un centre de pivotement (36) du ressort de compression (14), de sorte que la première fourche de commutation (26) sollicite vers la droite ou vers la gauche le boulon de commutation (44).
